# EUROPÄISCHE PATENTSCHRIFT

(11) **EP 3 898 497 B1**
(45) Veröffentlichungstag und Bekanntmachung des Hinweises auf die Patenterteilung: **08.02.2023**
(21) Anmeldenummer: 19818000.2
(22) Anmeldetag: 05.12.2019
(51) Int. Cl.: B67C 3/34

(54) **FÜLLVORRICHTUNG**
FILLING APPARATUS
DISPOSITIF DE REMPLISSAGE

(30) Priorität: 20.12.2018 DE 102018133126
(43) Veröffentlichungstag der Anmeldung: 27.10.2021
(73) Patentinhaber: KHS GmbH, 44143 Dortmund (DE)
(72) Erfinder: MATHEYKA, Thomas, 65817 Eppstein (DE); FICKERT, Hilmar, 65830 Kriftel (DE)
(86) Internationale Anmeldenummer: PCT/EP2019/083854
(87) Internationale Veröffentlichungsnummer: WO 2020/126523

(56) Entgegenhaltungen:
- WO-A1-2015/169579
- DE-U1-202009 001 197

## Beschreibung

Die vorliegende Erfindung betrifft eine Füllvorrichtung umfassend wenigstens ein Füllelement mit einem Füllrohr zur Anflanschung an ein KEG-Fitting eines KEGs, in welchem Füllrohr ein Stößel axial bewegbar ist, um entgegen des Restdrucks und/oder mit einer Rückhaltefeder des KEG-Fittings zum Öffnen des KEGs zusammenzuwirken.

Die axiale Bewegung des Stößels erfolgt mittels einer Betätigungseinrichtung, die einen in einem Druckzylinder bewegbaren Kolben aufweist, welcher mit dem Stößel verbunden ist oder den Stößel bildet, wobei die Betätigungseinrichtung wenigstens eine in dem Druckzylinder angeordnete Druckkammer umfasst, die über wenigstens ein Steuerventil mit einer Druckquelle verbindbar ist, um den Kolben in Richtung auf das KEG-Fitting zu bewegen, welche Füllvorrichtung weiterhin einen Drucksensor für den Betätigungsdruck in der Druckkammer umfasst.

Derartige Füllvorrichtungen werden in bekannter Weise für die Befüllung von KEGs verwendet. Jedes KEG hat als Mündungsventil ein KEG-Fitting, das im Regelfall eine Rückhaltefeder umfasst, wobei zum Öffnen des KEGs der Widerstand der Rückhaltefeder und/oder des Restdrucks überwunden werden muss, um das Ventil zu öffnen und Zugang zu dem Innenraum des KEGs zum Befüllen des KEGs zu erhalten. Der Betätigungsdruck für das Öffnen des KEG-Fittings wird hier "Öffnungsdruck" genannt, der häufig auch als "Stösselöffnungsdruck" bezeichnet wird.

Es gibt nun verschiedene Arten von KEGs, nämlich Mehrweg-KEGs und Einweg-KEGs. Einweg-KEGs bestehen aus dünnwandigerem Kunststoff, insbesondere PET oder einem PET-Material, und Mehrweg-KEGs bestehen aus metallischem Wertstoff, wie Stahl, Aluminium etc., wesentlich stärkeren Kunststoffmaterialien oder auch Hybridmaterialien aus Metall und Kunststoff. Einweg-KEGs werden mit einem Fülldruck zwischen 2 und 3 bar befüllt, während der Fülldruck von Mehrweg-KEGs vorzugsweise zwischen 3 und 4½ bar liegt. Abgefüllt werden in der Regel CO₂-haltige bierhaltige Getränke und Softdrinks. Es kann hierbei vorkommen, dass ein KEG-Fitting keinen Restdruck aufweist oder defekt ist, was dazu führt, dass das KEG-Fitting bereits bei sehr niedrigen Drücken öffnet, eine falsche KEG-Art an den Füller/-stelle gelangt oder dass ein KEG-Fitting sich gar nicht mehr öffnen lässt.

Mehrweg-KEGs, deren Fittings und der grundsätzliche Aufbau eines KEG-Füllers sind unter anderem bekannt aus US 2007/0169834 A1 oder der DE 3 813 410 A1. Weiterhin sind Einweg-KEG sowie deren Fittings aus WO 2014/170699 A1 bekannt.

Eine Füllvorrichtung zur Befüllung von KEGs gemäß dem Oberbegriff des Anspruchs 1 ist aus der WO 2015/169579 A1 bekannt.

Es ist Aufgabe der Erfindung, eine Füllvorrichtung und ein Verfahren bereitzustellen, die die Erfassung einer vorgegebenen KEG-Art und vorzugsweise die Erfassung von defekten KEGs ermöglichen.

Diese Aufgabe wird durch eine Füllvorrichtung gemäß Anspruch 1 als auch durch ein Verfahren gemäß Anspruch 6 gelöst. Vorteilhafte Weiterbildungen der Erfindung sind Gegenstand der zugeordneten abhängigen Ansprüche.

Gemäß der Erfindung enthält die oben beschriebene Füllvorrichtung eine Auswerteeinrichtung, die datenleitende mit mindestens einem Drucksensor verbunden ist, und die konzipiert ist, den Öffnungsdruck eines KEGs bzw. dessen Mündungsventils zu erfassen. Das heißt, den Betätigungsdruck in der Druckkammer und/oder Kraft auf den Stößel oder Kolben zu erfassen, bei dem das KEG-Fitting öffnet. Die Erfassung des Öffnungsdrucks oder der Kraft ist, wie nachfolgend ausgeführt wird, beispielsweise möglich über den Druckverlauf und ggf. im Zusammenhang mit der Position des Stößels oder Kolbens. Die Auswerteeinrichtung ist weiterhin konzipiert, diesen ermittelten Öffnungsdruck mit wenigstens einem abgespeicherten Referenzdruck oder Referenzdruckverlauf zu vergleichen und das KEG in Abhängigkeit von dem Vergleichsergebnis für den Füllvorgang zuzulassen oder auszuschleusen.

Durch die Erfassung des Öffnungsdrucks und den Vergleich mit wenigstens einem, vorzugsweise mehreren, abgespeicherten Referenzdrücken oder Referenzdruckverläufen können von vornherein defekte oder falsche KEGs ausgesondert werden. Wenn zum Beispiel eine Rückstellfeder eines KEG-Fitting gebrochen ist, ein KEG einen zur geringen Restdruck aufweist oder das Fitting eines Einweg-KEGs darstellt und unter einem unteren Referenzdruck, zum Beispiel unterhalb von 2 bar, öffnet, dann wird dieses KEG ausgesondert und nicht mehr für einen Füllvorgang zugelassen. Dasselbe trifft zu, wenn das KEG-Fitting überhaupt nicht öffnet, das heißt das KEG-Fitting bis zu einem oberen Referenzdruck nicht öffnet. In diesem Fall wird davon ausgegangen, dass das KEG-Fitting defekt ist. Zum Beispiel kann der Verschluss stark verklebt oder korrodiert sein. Auch in diesem Fall wird das KEG für den Füllvorgang nicht mehr zugelassen und zum Beispiel mittels einer Transportvorrichtung aus der Füllvorrichtung ausgesondert. Die Erfindung kann dafür verwendet werden, diese Prüfung auf defekte KEGs entweder bei Einweg-KEGs oder bei Mehrweg-KEGs durchzuführen, wobei die oberen und die unteren Referenzwerte für diese beiden unterschiedlichen KEG-Arten unterschiedlich sind.

Beim Mehrweg-KEG liegt der eben erwähnte obere und untere Referenzwert höher als bei einem Einweg-KEG, weil konstruktiv das KEG-Fitting mit einer stärkeren Feder verschlossen wird und/oder einen höheren Restdruck aufweist, als dies bei Einweg-KEG der Fall ist. Somit lässt sich die Erfindung auch dazu nutzen, um Mehrweg-KEGs von Einweg-KEGs über den aufzuwendenden Öffnungsdruck zu unterscheiden. Wenn beispielsweise der Öffnungsdruck zwischen 2 und 2½ bar liegt, wird davon ausgegangen, dass es sich um ein Einweg-KEG handelt. In diesem Fall könnte ein falsches KEG nachfolgend ausgeschleust werden bzw. die Behandlungsstationen ganz oder teilweise deaktiviert werden. Die Hauptanwendung liegen darin, defekte oder falsche KEGs auszusondern, bei denen das KEG-Fitting bei zu geringem Öffnungsdruck oder überhaupt nicht mehr öffnet.

Vorzugsweise weist die Füllvorrichtung eine Steuerung auf, die konzipiert ist, den Füllvorgang in Abhängigkeit von dem Vergleichsergebnis ganz oder teilweise abzubrechen und insbesondere das derart identifizierte falsche KEG mittels einer Transportvorrichtung aus der Füllvorrichtung bzw. stromabwärts aus der Transportstrecke auszuschleusen. Wenn somit festgestellt wird, dass der Öffnungsdruck außerhalb, also unter dem unteren oder über dem oberen Referenzdruck liegt, wird das KEG zur Befüllung nicht zugelassen, sondern sofort mittels der Transportvorrichtung aus der Füllvorrichtung ausgeschleust. Auf diese Weise können defekte KEGs erkannt und gleich von der weiteren Bearbeitung ausgeschlossen werden.

Wie oben bereits ausgeführt, ist die Auswerteeinrichtung konzipiert, ein KEG für den Füllvorgang zuzulassen, wenn vorzugsweise der Öffnungsdruck über einem unteren und unter einem oberen Referenzdruck, das heißt in einem zulässigen Referenzdruckbereich liegt. Durch Auswahl des entsprechenden zulässigen Referenzdruckbereichs für Einweg-KEGs oder Mehrweg-KEGs kann sichergestellt werden, dass nur richtige bzw. funktionierende Einweg-KEGs oder Mehrweg-KEGs für die Befüllung zugelassen werden, insbesondere, weil die korrespondierenden Referenzbereiche für den Öffnungsdruck unterschiedlich liegen.

Vorzugsweise ist die Auswerteeinrichtung konzipiert, den zeitlichen Verlauf des Betätigungsdrucks auszuwerten und ein Druckmaximum als Öffnungsdruck zu interpretieren. Beim Druckbeaufschlagen des Stößels steigt der Druck üblicherweise solange an, bis der Gegendruck der Gegenfeder im KEG-Fitting und/oder des Restdrucks im KEG überwunden wird und das KEG-Fitting öffnet. In diesem Moment fällt in der Regel der Druck gleich wieder ab. Man hat somit einen Druckpeak, der in bevorzugter Weise als Öffnungsdruck interpretiert wird. Auf diese Weise kann der Öffnungsdrucks allein über den zeitlichen Druckverlauf erkannt werden.

In einer weiteren vorteilhaften Weiterbildung der Erfindung ist wenigstens ein Positionssensor für wenigstens eine Position des Kolbens oder Stößels vorgesehen, insbesondere für die Ruhelage. Die Auswerteeinrichtung ist in diesem Fall konzipiert, das Signal des Positionssensors für die Erfassung des Öffnungsdrucks auszuwerten. Sobald mit steigendem Betätigungsdruck der Widerstand des KEG-Fittings bzw. des Restdrucks überwunden wird und das KEG-Fitting öffnet, bewegt sich der Stößel leicht aus seiner Ruhelage, was über den Positionssensor erfasst wird. Somit kann die Auswerteeinrichtung den Zeitpunkt der Öffnung über den Positionssensor erfassen, und damit auch den korrelierten Öffnungsdruck über den Drucksensor. Selbstverständlich können der zeitliche Druckverlauf als auch das Signal des Positionssensors kombiniert werden, um die Erkennung des Öffnungszeitpunktes zu verifizieren.

Die Erfindung betrifft ebenfalls ein Verfahren zum Befüllen von mit KEG-Fittings versehenen Einweg- und Mehrweg-KEGs mittels einer Füllvorrichtung, die ein mit dem KEG-Fitting zu verbindendes Füllelement mit einem Füllrohr und einen im Füllrohr mittels einer Betätigungseinrichtung axial bewegbaren Stößel aufweist, der konzipiert ist, mit dem KEG-Fitting zum Öffnen des KEGs zusammenzuwirken. Gemäß der Erfindung wird der Öffnungsdruck des KEG-Fittings erfasst und mit wenigstens einem Referenzdruck oder -verlaufes verglichen. In Abhängigkeit von dem Vergleichsergebnis wird das KEG für den Füllvorgang zugelassen oder nicht. Hinsichtlich der Vorteile und besonderen Merkmale der Erfindung wird auf die obige Beschreibung der erfindungsgemäßen Füllvorrichtung verwiesen.

Vorzugsweise wird die Füllvorrichtung in Abhängigkeit von dem Vergleichsergebnis abgebrochen und das KEG mittels einer Transportvorrichtung aus der Füllvorrichtung ausgeschleust. Auf diese Weise kann zum Beispiel ein defektes KEG erkannt werden, wenn der Öffnungsdruck unter einem vorgegebenen unteren Referenzdruck liegt, in welchem Fall offensichtlich das KEG-Fitting defekt ist bzw. kein hinreichender Restdruck vorliegt oder aber der Öffnungsdruck über einem oberen Referenzdruck liegt bzw. das KEG beim Überschreiten des oberen Referenzdrucks noch nicht geöffnet hat, in welchem Fall das KEG-Fitting offensichtlich verklemmt, verklebt oder korrodiert ist und somit ebenfalls aus dem Füllvorgang ausgeschleust werden muss.

Andererseits ist es auch möglich, Einweg-KEGs von Mehrweg-KEGs zu unterscheiden, weil die Referenzöffnungsbereiche für beide KEG-Arten sich deutlich unterscheiden, da Mehrweg-KEGs mit einem höheren Druck befüllt werden als Einweg-KEGs. Die zugeordneten Restdrücke, wie auch die Referenzbereiche für Mehrweg-KEGs liegen somit deutlich über denen von Einweg-KEGs.

Wie oben bereits im Zusammenhang mit der Füllvorrichtung beschrieben, wird der Öffnungsdruck vorzugsweise über den zeitlichen Druckverlauf erkannt, insbesondere einen Druckpeak mit einem nachfolgenden Abfall im Druckverlauf. Alternativ oder zusätzlich kann der Öffnungsdruck erkannt werden über die Position des Stößels, da beim Öffnen des KEGs sich der Stößel leicht aus seiner Ruhelage fortbewegt.

Es ist für den Fachmann offensichtlich, dass die oben beschriebenen Ausführungsformen in beliebiger Weise miteinander kombinierbar sind.

Die Betätigungsvorrichtung ist vorzugsweise hydraulisch oder pneumatisch. Sie kann alternativ auch elektrisch betätigbar sein. Detektiert wird dann nicht der Betätigungsdruck beim Öffnen des Fittings sondern analog das Drehmoment oder der durch den Motor fließende elektrische Strom beim Öffnen des KEG-Fittings.

Folgende Ausdrücke werden synonym verwendet: Druckquelle-Druckfluidquelle; wobei hier allgemein unter Füllen auch das zeitweise Befüllen mit flüssigen oder gasförmigen Reinigungsmedien zu verstehen ist, nicht nur das Befüllen mit einem oder mehreren Produkten.

Die Erfindung wird nachfolgend beispielsweise anhand der schematischen Zeichnung beschrieben. In dieser zeigen:
- Fig. 1: eine schematische Ansicht eines Teils einer Füllvorrichtung,
- Fig. 2: den zeitlichen Druckverlauf beim Befüllen eines KEGs,
- Fig. 3: eine Auflistung zulässiger Referenzdruckbereiche für Einweg-KEGs und Mehrweg-KE Gs.

Fig. 1 zeigt ein Füllelement 10 einer Füllvorrichtung, welches ein Füllrohr 12 aufweist, in das eine Produktzuführung 16 als auch eine Druckgaszuführung 18 zum Druckbefüllen eines KEGs mündet. Das Füllrohr 12 des Füllelements 10 ist über einen oberen Flansch 14 am freien Rohrende 12.1 an ein KEG anflanschbar (nicht dargestellt). Das zu befüllende KEG wie auch sonstige Transport-, Trag- und Behandlungselemente sind dem Fachmann bekannt und daher hier nicht weiter dargestellt.

In dem Füllrohr 12 ist ein Stößel 20 axial beweglich geführt, üblicherweise vertikal auf und ab. Der Stößel 20 wird durch eine Betätigungseinrichtung 21 bewegt, die einen in einem hydraulischen Druckzylinder 24 bewegbaren Kolben 22 enthält. Der Kolben 22 enthält eine tellerförmige Erweiterung 23, deren Außenumfang an der Innenwand des Druckzylinders 24 druckdicht anliegt, vorzugsweise mittels einer Dichtung. Unterhalb der tellerförmigen Erweiterung 23 des Kolbens 22 ist in dem Druckzylinder 24 eine untere Druckkammer 26 gebildet, welche mit einer hydraulischen Druckzuführungsleitung 28 verbunden ist, die über ein Steuerventil 30 mit einer Druckquelle 32 verbunden ist. Auf diese Weise kann der den Stößel 20 antreibende Kolben 22 in Richtung auf freie Rohrende 12.1 bzw. den Flansch 14 gedrückt werden, um ein KEG zu öffnen. Alle diese Komponenten gehören zur Betätigungseinrichtung 21 für den Stößel 20. Der Stößel 20 ist vorliegend nicht vollständig dargestellt, sowie dessen Zusammenwirken mit dem Fitting des KEGs, wobei diese Elemente und Wirkweise im Stand der Technik bekannt sind. Das Steuerventil 30 wird durch eine Steuerung 34 der Füllvorrichtung angesteuert.

Zwischen der Oberseite der tellerförmigen Erweiterung 23 des Kolbens 22 und der Oberseite des Hydraulikzylinders ist eine obere Druckkammer 37 gebildet, die in der Figur 1 wegen der hohen Stellung der Erweiterung 23 nicht erkennbar ist. In diese mündet eine Druckabführungsleitung 38, die ihrerseits über ein nicht dargestelltes Steuerventil ebenfalls mit einem Druckfluidbehälter, z.B. der Druckquelle 32, verbunden ist, um den Kolben 22 nach unten zu bewegen, um nach dem Füllvorgang das KEG-Fitting zu schließen.

Die Steuerung 34 ist mit einem Drucksensor 36 verbunden, welcher den Betätigungsdruck in der Druckzuführungsleitung 28 und damit auch in der unteren Druckkammer 26 erfasst. In Verbindung mit der Steuerung 34, z.B. integriert in diese, ist eine Auswerteeinrichtung 40 angeordnet, welche den über den Drucksensor 36 erfassten Betätigungsdruck in der unteren Druckkammer 26 über die Zeit erfasst und auswerten kann. Zudem kann das Füllelement 10 einen Positionssensor 42 für die Ruhelage des Stößels aufweisen, wie bspw. hier dargestellt, wobei das Ausgangssignal des Positionssensors 42 ebenfalls der Steuerung 34 und damit auch der Auswerteeinrichtung 40 zugeführt ist.

Bei einem Füllvorgang wird das KEG-Fitting eines KEGs an dieses Füllelement 10 mittels einer nicht dargestellten Anpressvorrichtung angepresst, die in bekannter Weise auf den Boden des KEGs einwirkt. Anschließend wird die Druckkammer 26 des Hydraulikzylinders 24 über die Druckzuführungsleitung 28 durch die Ansteuerung des Steuerventils 30 mit Druck beaufschlagt.

Der zeitliche Verlauf des Beaufschlagungsdrucks, der über den Drucksensor 36 beim Befüllen eines KEGs auftritt, ist beispielsweise in Fig. 2 wiedergegeben. Nach oben ist hierbei der mittels des Drucksensors 36 gemessene Beaufschlagungsdruck in der unteren Druckkammer 26 oder der Druckzuleitung 28 in bar aufgetragen, während nach rechts die Zeit über den Füllvorgang in Sekunden aufgetragen ist. Beim Befüllen eines KEGs wird die Druckkammer 26 in der Phase I langsam mit Druck beaufschlagt, bis am Zeitpunkt tₒ bei dem Öffnungsdruck pₒ das KEG-Fitting gegen den Druck der im KEG-Fitting angeordneten Gegenfeder öffnet, worauf der Druck in der Phase II nach dem Öffnen des KEGs und Überwinden des Öffnungswiederstandes wieder abfällt. Hierdurch wird ein Peak P gebildet. Hiernach steigt in der Phase III der Druck beim Befüllen des KEGs wieder leicht an und mündet in einem Plateau in der Phase IV. Ggf. in den eigentlichen Füllphase III und IV prozessbedingte Druckschwankungen sind nicht abgebildet, da nicht erfindungsrelevant. Am Ende des Füllvorgangs wird in der Phase V der Beaufschlagungsdruck abgesenkt, um den Stößel wieder von dem KEG-Fitting weg zu bewegen bzw. dessen Fitting wieder zu verschließen und die Befüllung abzuschließen.

Bei diesem zeitlichen Druckverlauf ist wesentlich, dass beim Öffnen des KEG-Fittings eine kurze Druckspitze mit einem Peak P zum Zeitpunkt tₒ mit dem Öffnungsdruck pₒ vorliegt, welche für die Auswertung des Öffnungszeitpunkts und des Öffnungsdrucks verwendet werden kann. Dieser Öffnungsdruck pₒ und der Druckspitze P wird nun mit Referenzdruckbereichen verglichen, welche beispielsweise in Fig. 3a und Fig. 3b aufgelistet sind.

Fig. 3a zeigt einen unteren unzulässigen Referenzbereich a, der sich in etwa von 0 bis 1,6 bar erstreckt. Darüber ist mit dem Bezugszeichen b ein zulässiger Referenzdruckbereich für Einweg-KEGs wiedergegeben, der sich etwa von 1,6 bar bis 2,6 bar erstreckt. Über diesem zulässigen Referenzdruckbereich b für Einweg-KEGs ist ein zulässiger Referenzdruckbereich c für Mehrweg-KEGs wiedergegeben, der sich von etwa 3 bis 4,3 bar erstreckt. Hierüber ist ein oberer unzulässiger Referenzdruckbereich d angeordnet.

Liegt der Öffnungsdruck pₒ, der mit dem Drucksensor 36 am Peak P gemessen wird oder über die Bewegung des Positionssensors 42 erfasst wird, im Referenzdruckbereich a, so wird davon ausgegangen, dass das KEG-Fitting insgesamt defekt ist, weil es unterhalb eines Minimalwertes zu früh öffnet. In diesem Fall wird der Befüllungs- oder Folgevorgang abgebrochen und das KEG-Fitting wird als defekt ausgeschleust.

Der zulässige Referenzdruckbereich b für Einweg-KEGs liegt zwischen einem unteren Referenzwert Rᵤₑ und einem oberen Referenzwert Rₒₑ. Wenn sich der Öffnungsdruck pₒ in diesem Referenzdruckbereich b bewegt, wird davon ausgegangen, dass es sich um ein Einweg-KEG handelt. Der obere Referenzdruck Rₒₑ für Einweg-KEGs entspricht in dem gezeigten Steuerungsbeispiel dem unteren Referenzdruck Rᵤₘ für Mehrweg-KEGs, welcher die untere Grenze für den zulässigen Referenzdruckbereich c für Mehrweg-KEGs bildet. Ein KEG wird somit als Mehrweg-KEG identifiziert, wenn der Öffnungsdruck zwischen dem unteren Referenzdruck Rᵤₘ für Mehrweg-KEGs und dem oberen Referenzdruck Rₒₘ für Mehrweg-KEGs liegt. Liegt der Öffnungsdruck über dem oberen Referenzdruckwert Rₒₘ für Mehrweg-KEGs oder öffnet das KEG-Fitting gar nicht, so wird davon ausgegangen, dass das KEG ebenfalls defekt ist und es wird vom Füllvorgang ausgeschlossen. Es ist somit aufgrund der Erfassung und Auswertung des Öffnungsdrucks möglich, sowohl defekte KEGs mit bspw. ausgeleierten KEG-Fittings, nicht mehr zu öffnenden KEG-Fittings als auch Einweg-KEGs und Mehrweg-KEGs zu unterscheiden.

Die in Fig. 3b wiedergegebenen Referenzdruckbereiche sind im Wesentlichen identisch zu denen der Fig. 3a mit dem Unterschied, dass die Referenzdruckbereiche b und c für Einweg- und Mehrweg-KEGs voneinander beabstandet sind durch einen Übergangsbereich e, so dass der obere Referenzdruck pₒ für einen Einweg-KEG nicht identisch mit dem unteren Referenzdruck Rᵤₘ für Mehrweg-KEGs ist. Eine derartige Definition der Referenzdruckbereiche erlaubt eine stärke Variation in der Unterscheidung zwischen Einweg- und Mehrweg-KEGs. Hierbei ist die Annahme, dass bei Öffnung des KEG-Fittings im Druck-Übergangsbereich ein zu schwacher KEG-Fittingverschluss eines Mehrweg-KEGs vorliegt, so dass dieses KEG ebenfalls auszuschleusen ist.

Abhängig von den Qualitäts- und/oder Sicherheitsüberlegungen können die jeweiligen Referenzbereiche enger oder weiter definiert und steuerungsseitig entsprechend vorgesehen werden.

Die Erfindung ist nicht auf die oben beschriebenen Ausführungsbeispiele begrenzt, sondern kann innerhalb des Schutzbereichs der nachfolgenden Patentansprüche variiert werden.

### Bezugszeichenliste

- 10: Füllelement
- 12: Füllrohr
- 14: Flansch des Füllelements zur Anflanschung an ein KEG
- 16: Produktzuführung
- 18: Druckgaszuführung
- 20: Stößel
- 21: Betätigungseinrichtung
- 22: Kolben
- 24: Druckzylinder
- 26: untere Druckkammer
- 28: Druckzuführungsleitung
- 30: Steuerventil
- 32: Druckquelle
- 34: Steuerung der Füllvorrichtung
- 36: Drucksensor
- 37: obere Druckkammer
- 38: Druckabführungsleitung
- 40: Auswerteeinrichtung
- 42: Positionssensor

- pₒ: Öffnungsdruck
- P: Peak

- a: Referenzbereich
- b: Referenzdruckbereich
- c: Referenzdruckbereich
- d: Referenzdruckbereich

- Rᵤₘ: unteren Referenzdruck für Mehrweg-KEG
- Rₒₘ: oberen Referenzdruck für Mehrweg-KEG
- Rᵤₑ: unteren Referenzdruck für Einweg-KEG
- Rₒₑ: oberen Referenzdruck für Einweg-KEG

## Patentansprüche

1. Füllvorrichtung zur Befüllung von KEGs, umfassend wenigstens ein Füllelement (10) mit einem Füllrohr (12) umfassend ein freies Rohrende (12.1) zur Anflanschung oder Anpressung an ein KEG-Fitting des KEGs, in welchem Füllrohr (12) ein Stößel (20) axial bewegbar angeordnet ist, um mit einer Rückhaltefeder des KEG-Fittings zum Öffnen des KEGs zusammen zu wirken, wobei die axiale Bewegung des Stößels (20) mittels einer Betätigungseinrichtung (21) erfolgt, die einen in einem Druckzylinder (24) bewegbaren Kolben (22) aufweist, welcher mit dem Stößel (20) verbunden ist oder den Stößel (20) bildet, wobei die Betätigungseinrichtung (21) wenigstens eine in dem Druckzylinder (24) angeordnete Druckkammer (26) umfasst, die über wenigstens einen Druckzuführungsleitung (28) sowie mindestens ein Steuerventil (30) mit einer Druckquelle (32) verbindbar ist, um den Kolben (22) in Richtung auf das freie Rohrende (12.1) und ein dort anordbares KEG-Fitting zu bewegen, **dadurch gekennzeichnet, dass** die Füllvorrichtung weiterhin einen Drucksensor (36) für den Betätigungsdruck in der Druckkammer (26) und/oder Druckzuführungsleitung (28) umfasst, und dass die Füllvorrichtung eine Auswerteeinrichtung (40) aufweist, die datenleitend mit dem Drucksensor (30) verbunden ist, und die konzipiert ist, den Öffnungsdruck (pₒ) eines KEGs bzw. eines KEG-Fittings in der Druckkammer (26) und/oder Druckzuführungsleitung (28) zu erfassen und diesen Öffnungsdruck (pₒ) mit wenigstens einem abgespeicherten Referenzdruck und/oder Referenzdruckverlauf zu vergleichen, und den Füllvorgang in Abhängigkeit von dem Vergleichsergebnis für das KEG zuzulassen oder nicht.

2. Füllvorrichtung nach Anspruch 1, **dadurch gekennzeichnet, dass** die Füllvorrichtung eine Steuerung (34) aufweist, welche konzipiert ist, den Füllvorgang in Abhängigkeit vom Vergleichsergebnis abzubrechen und das KEG mittels einer Transportvorrichtung aus der Füllvorrichtung auszuschleusen.

3. Füllvorrichtung nach einem der vorhergehenden Ansprüche, **dadurch gekennzeichnet, dass** die Auswerteeinrichtung (40) konzipiert ist, ein KEG für den Füllvorgang zuzulassen, wenn der Öffnungsdruck (pₒ) über einem unteren und unter einem oberen Referenzdruck liegt.

4. Füllvorrichtung nach einem der vorhergehenden Ansprüche, **dadurch gekennzeichnet, dass** die Auswerteeinrichtung (40) konzipiert ist, den zeitlichen Verlauf des Betätigungsdrucks auszuwerten und ein Druckmaximum als Öffnungsdruck zu interpretieren.

5. Füllvorrichtung nach einem der vorhergehenden Ansprüche, **dadurch gekennzeichnet, dass** sie einen Positionssensor (42) für wenigstens eine Position des Stößels (20) aufweist, und dass die Auswerteeinrichtung (40) konzipiert ist, das Signal des Positionssensors (42) für die Erfassung des Öffnungsdrucks auszuwerten.

6. Verfahren zum Befüllen von mit KEG-Fittings versehenen Einweg- und Mehrweg-KEGs mittels einer Füllvorrichtung, die ein mit dem KEG-Fitting zu verbindendes Füllrohr (12), und ein im Füllrohr (12) mittels einer Betätigungseinrichtung (21) axial bewegbaren Stößel (20) aufweist, der konzipiert ist, durch die axiale Verschiebung mit dem KEG-Fitting zum Öffnen des KEGs zusammenzuwirken, **dadurch gekennzeichnet, dass**
der Öffnungsdruck (pₒ) des KEG-Fittings erfasst und mit wenigstens einem Referenzdruck verglichen wird, und dass in Abhängigkeit von dem Vergleichsergebnis das KEG für den Füllvorgang zugelassen wird oder nicht.

7. Verfahren nach Anspruch 6, **dadurch gekennzeichnet, dass** den Füllvorgang in Abhängigkeit vom Vergleichsergebnis abgebrochen und das KEG mittels einer Transportvorrichtung aus der Füllvorrichtung ausgeschleust wird.

8. Verfahren nach einem der Ansprüche 6 oder 7, **dadurch gekennzeichnet, dass** der Betätigungsdruck mit einem abgespeicherten unteren Referenzdruck (Rᵤₑ) verglichen wird, und dass das KEG als defekt ausgeschleust wird, wenn der untere Referenzdruck (Rᵤₑ) unterschritten wird.

9. Verfahren nach einem der Ansprüche 6 bis 8, **dadurch gekennzeichnet, dass** der Betätigungsdruck mit einem abgespeicherten oberen Referenzdruck (Rₒₘ) verglichen wird, und dass das KEG als defekt ausgeschleust wird, wenn der obere Referenzdruck (Rₒₘ) überschritten wird.

10. Verfahren nach einem der Ansprüche 6 bis 9, **dadurch gekennzeichnet, dass** der Öffnungsdruck erfasst wird über einen Druckpeak (pₒ, tₒ).

11. Verfahren nach einem der Ansprüche 6 bis 10, **dadurch gekennzeichnet, dass** der Öffnungsdruck erfasst wird über die Position (42) des Stößels (20) oder eines mit diesem zusammen bewegbaren Teil der Füllvorrichtung.

12. Verfahren nach einem der Ansprüche 6 bis 11, **dadurch gekennzeichnet, dass** es in einer Füllvorrichtung nach einem der Ansprüche 1 bis 6 durchgeführt wird.

## Claims

1. Filling device for filling kegs, comprising at least one filling element (10) with a filling tube (12) which in turn comprises a free tube end (12.1) for connecting by means of a flange or pressing onto a keg fitting of the keg, arranged in which filling tube (12) is a ram (20), which is movable axially in order to interact with a retention spring of the keg fitting for opening the keg, wherein the axial movement of the ram (20) is put into effect by means of an actuating device (21), which comprises a piston (22) which can be moved in a pressure cylinder (24), and which is connected to the ram (20) or forms the ram (20), wherein the actuating device (21) comprises at least one pressure chamber (26) arranged in the pressure cylinder (24), which can be connected to a pressure source (32) by means of at least one pressure delivery line (28) as well as at least one control valve (30), so as to move the piston (22) in the direction towards the free tube end (12.1), and to move a keg fitting which can be arranged there, **characterised in that** the filling device further comprises a pressure sensor (36) for the actuation pressure in the pressure chamber (26) and/or the pressure feed line (28), and that
the filling device comprises an evaluation device (40), which is connected to the pressure sensor (30) in such a way as to transfer data, and which is configured to detect the opening pressure (pₒ) of a keg or of a keg fitting respectively in the pressure chamber (26) and/or in the pressure feed line (28), and to compare this opening pressure (pₒ) with at least one stored reference pressure and/or reference pressure time span, and, depending on the result of the comparison, to permit the filling process or not.

2. Filling device according to claim 1, **characterised in that** the filling device comprises a control device (34), which, depending on the result of the comparison, is configured such as to interrupt the filling process and to screen the keg out of the filling device by means of a transport device.

3. Filling device according to any one of the preceding claims, **characterised in that** the evaluation device (40) is configured such as to permit the filling process if the opening pressure (pₒ) lies above a lower reference pressure and below an upper reference pressure.

4. Filling device according to any one of the preceding claims, **characterised in that** the evaluation device (40) is configured such as to evaluate the time span of the actuation pressure, and to interpret a pressure maximum as an opening pressure.

5. Filling device according to any one of the preceding claims, **characterised in that** it comprises a position sensor (42) for at least one position of the ram (20), and that the evaluation device (40) is configured such as to evaluate the signal from the position sensor (42) in order to detect the opening pressure.

6. Method for filling disposable and reusable kegs, provided with keg fittings, by means of a filling device, which comprises a filling tube (12) to be connected to the keg fitting, and a ram (20), which can be moved axially in the filling tube (12) by means of an actuation device (21), which, due to the axial displacement, is configured such as to interact with the keg fitting in order to open the keg, **characterised in that**
the opening pressure (pₒ) of the keg fitting is detected and compared with at least one reference pressure, and that, depending on the result of the comparison, the keg will be permitted for the filling process or not.

7. Method according to claim 6, **characterised in that**, depending on the result of the comparison, the filling process is interrupted and the keg is screened out of the filling device by means of a transport device.

8. Method according to any one of claims 6 or 7, **characterised in that** the actuation pressure is compared to a stored lower reference pressure (Rᵤₑ), and that the keg is screened out as defective if this is below the lower reference pressure (Rᵤₑ).

9. Method according to any one of claims 6 to 8, **characterised in that** the actuation pressure is compared to a stored upper reference pressure (Rₒₘ), and that the keg is screened out as defective if the upper reference pressure (Rₒₘ) is exceeded.

10. Method according to any one of claims 6 to 9, **characterised in that** the opening pressure is detected over a pressure peak (pₒ, tₒ).

11. Method according to any one of claims 6 to 10, **characterised in that** the opening pressure is detected by way of the position (42) of the ram (20) or of a part of the filling device which can be moved together with this.

12. Method according to any one of claims 6 to 11, **characterised in that** it is carried out in a filling device according to any one of claims 1 to 6.

## Revendications

1. Dispositif de remplissage pour le remplissage de fûts, comprenant au moins un élément de remplissage (10) avec un tube de remplissage (12) comprenant une extrémité de tube libre (12.1) destinée à être bridée ou pressée sur un raccord de fût du fût, tube de remplissage (12) dans lequel un poussoir (20) est disposé de manière mobile axialement, afin de coopérer avec un ressort de retenue du raccord de fût pour l'ouverture du fût, dans lequel le mouvement axial du poussoir (20) s'effectue au moyen d'un système d'actionnement (21), qui présente un piston (22) mobile dans un cylindre de pression (24), lequel est relié au poussoir (20) ou forme le poussoir (20), dans lequel le système d'actionnement (21) comprend au moins une chambre de pression (26) disposée dans le cylindre de pression (24), qui peut être reliée par l'intermédiaire d'au moins une conduite d'amenée de pression (28) ainsi que d'au moins une soupape de commande (30) à une source de pression (32), afin de déplacer le piston (22) en direction sur l'extrémité de tube libre (12.1) et un raccord de fût pouvant être disposé à cet endroit, **caractérisé en ce que** le dispositif de remplissage comprend en outre un capteur de pression (30) pour la pression d'actionnement dans la chambre de pression (26) et/ou conduite d'amenée de pression (28), et que le dispositif de remplissage présente un système d'évaluation (40), qui est relié au capteur de pression (30) de manière à transmettre des données, et qui est conçu pour détecter la pression d'ouverture (pₒ) d'un fût ou d'un raccord de fût dans la chambre de pression (26) et/ou conduite d'amenée de pression (28) et pour comparer cette pression d'ouverture (pₒ) à au moins une pression de référence et/ou variation de pression de référence mise en mémoire, et pour autoriser ou non le processus de remplissage pour le fût en fonction du résultat de la comparaison.

2. Dispositif de remplissage selon la revendication 1, **caractérisé en ce que** le dispositif de remplissage présente une commande (34), laquelle est conçue pour interrompre le processus de remplissage en fonction du résultat de la comparaison et pour évacuer le fût du dispositif de remplissage au moyen d'un dispositif de transport.

3. Dispositif de remplissage selon l'une quelconque des revendications précédentes, **caractérisé en ce que** le système d'évaluation (40) est conçu pour admettre un fût pour le processus de remplissage lorsque la pression d'ouverture (pₒ) se situe au-dessus d'une pression de référence inférieure et au-dessous d'une supérieure.

4. Dispositif de remplissage selon l'une quelconque des revendications précédentes, **caractérisé en ce que** le système d'évaluation (40) est conçu pour évaluer la variation temporelle de la pression d'actionnement et pour interpréter une pression maximale en tant que pression d'ouverture.

5. Dispositif de remplissage selon l'une quelconque des revendications précédentes, **caractérisé en ce qu'**il présente un capteur de position (42) pour au moins une position du poussoir (20), et que le système d'évaluation (40) est conçu pour évaluer le signal du capteur de position (42) pour la détection de la pression d'ouverture.

6. Procédé pour le remplissage de fûts à usage unique et réutilisables pourvus de raccords de fût au moyen d'un dispositif de remplissage, qui présente un tube de remplissage (12) à relier au raccord de fût, et un poussoir (20) mobile axialement dans le tube de remplissage (12) au moyen d'un système d'actionnement (21), qui est conçu pour coopérer par le déplacement axial avec le raccord de fût pour l'ouverture du fût, **caractérisé en ce que**
la pression d'ouverture (pₒ) du raccord de fût est détectée et comparée à au moins une pression de référence, et qu'en fonction du résultat de la comparaison le fût est admis pour le processus de remplissage ou non.

7. Procédé selon la revendication 6, **caractérisé en ce que** le processus de remplissage est interrompu en fonction du résultat de la comparaison et le fût est évacué du dispositif de remplissage au moyen d'un dispositif de transport.

8. Procédé selon l'une quelconque des revendications 6 ou 7, **caractérisé en ce que** la pression d'actionnement est comparée à une pression de référence inférieure (Rᵤₑ) mise en mémoire, et que le fût est évacué comme défectueux lorsque la pression de référence inférieure (Rᵤₑ) n'est pas atteinte.

9. Procédé selon l'une quelconque des revendications 6 à 8, **caractérisé en ce que** la pression d'actionnement est comparée à une pression de référence supérieure (Rₒₘ) mise en mémoire et que le fût est évacué comme défectueux lorsque la pression de référence supérieure (Rₒₘ) est dépassée.

10. Procédé selon l'une quelconque des revendications 6 à 9, **caractérisé en ce que** la pression d'ouverture est détectée par l'intermédiaire d'un pic de pression (pₒ, tₒ).

11. Procédé selon l'une quelconque des revendications 6 à 10, **caractérisé en ce que** la pression d'ouverture est détectée par l'intermédiaire de la position (42) du poussoir (20) ou d'une partie du dispositif de remplissage mobile conjointement avec celle-ci.

12. Procédé selon l'une quelconque des revendications 6 à 11, **caractérisé en ce qu'**il est mis en oeuvre dans un dispositif de remplissage selon l'une quelconque des revendications 1 à 6.
